# FASCICULE DE BREVET EUROPEEN

(11) **EP 0 403 326 B1**
(45) Date de publication et mention de la délivrance du brevet: **07.07.1993**
(21) Numéro de dépôt: 90401411.5
(22) Date de dépôt: 28.05.1990
(51) Int. Cl.: F24D 3/08, F24D 19/10

(54) **Perfectionnements aux ballons d'eau chaude et aux installations équipées de tels ballons**
Warmwasserspeicher und mit einem solchen Speicher ausgestattete Anlage
Warm water storage heater and installation equipped with such a storage heater

(30) Priorité: 29.05.1989 FR 8907002
(43) Date de publication de la demande: 19.12.1990
(73) Titulaire: CHAFFOTEAUX ET MAURY, 92120 Montrouge (FR)
(72) Inventeur: Naudet, Gilbert, F-94260 Fresnes (FR)
(74) Mandataire: Behaghel, Pierre

(56) Documents cités:
- DD-A- 239 844
- DE-A- 2 201 628
- DE-A- 2 729 718
- DE-A- 3 312 089

## Description

L'invention est relative à une installation de distribution d'eau chaude comprenant un ballon d'eau chaude, c'est-à-dire une cuve fermée propre à contenir, aux fins d'emmagasinage des calories correspondantes, une masse d'eau chaude sous pression destinée notamment au puisage sanitaire, le volume de cette masse étant généralement de l'ordre de la centaine de litres et sa température étant généralement comprise entre 50 et 80°C.

Dans les modes de réalisation connus, les ballons du genre en question sont desservis par deux tubes dont l'un, affecté à l'admission et alimenté par un réseau d'eau froide sous pression, débouche dans la partie basse alors que l'autre, affecté au puisage et raccordé à au moins un robinet de distribution d'eau chaude, débouche dans la partie haute.

Toute ouverture du robinet se traduit par une distribution d'eau chaude puisée dans la partie haute du ballon, le volume d'eau soutiré étant automatiquement compensé par admission d'un volume équivalent d'eau froide sous pression dans la partie basse du ballon.

Les calories nécessaires au chauffage de l'eau contenue dans le ballon, au moins pour leur plus grande partie, sont généralement apportées à celui-ci par un circuit d'eau fermé indépendant comprenant en série un serpentin noyé dans le ballon, une pompe de circulation et un échangeur de calories associé avec une source de calories telle que le brûleur d'une chaudière

Le serpentin en question est relativement coûteux et le rendement de l'échange thermique qu'il rend possible est faible.

Pour remédier à ces inconvénients, on a déjà proposé, dans une installation de chauffage solaire équipée d'un ballon du genre défini ci-dessus, de supprimer le serpentin noyé dans le ballon, les deux bouts, de la tuyauterie de chauffage, qui étaient antérieurement raccordés aux deux extrémités de ce serpentin, débouchant alors directement dans le ballon.

Cette solution conduit à un bilan thermique plus favorable que les précédentes.

Mais elle présente encore l'inconvénient d'exiger le recours à quatre raccords distincts traversant de façon étanche la paroi du ballon pour, respectivement, les quatre tubes de desserte du ballon en eau froide et en eau chaude.

Pour réduire cet inconvénient, il a déjà été proposé de limiter à trois le nombre des raccords ci-dessus.

Mais dans les modes de réalisation proposés pour de telles installations (voir le document DD-A-239 844) le chauffage ou réchauffage du ballon est relativement lent lorsque les deux fonctionnements de puisage et de réchauffage du ballon sont simultanés, c'est-à-dire lorsqu'un puisage d'eau chaude est effectué au cours d'une période de réchauffage du ballon.

L'invention permet, surtout, de supprimer cet inconvénient.

A cet effet, les installations de distribution d'eau chaude du genre en question selon l'invention sont caractérisés par l'ensemble des dispositions suivantes : elles comprennent un ballon d'eau chaude équipé au total de trois tubes de desserte en eau, savoir un premier tube relié à l'admission d'eau froide sous pression et débouchant en partie basse du ballon, un deuxième tube de prélèvement d'eau chaude débouchant en partie haute et un troisième tube de chauffage débouchant dans le ballon plus bas que le tube de prélèvement, ce troisième tube étant monté en série avec le secondaire d'un échangeur de chaleur et avec une pompe de circulation montée de façon à entraîner l'eau en direction du ballon, l'extrémité amont de ce troisième tube étant raccordée au premier tube, et un organe anti-retour étant monté sur le tronçon, du premier tube, compris entre l'embouchure de ce tube dans le ballon et le point de raccordement audit tube de l'extrémité amont du troisième tube, dans un sens tel que ce tronçon ne puisse être parcouru que par de l'eau sortant du ballon.

Dans des modes de réalisation préférés, en outre, l'extrémité du troisième tube qui débouche dans le ballon est bouchée en bout et évidée de fentes latérales dont la largeur est supérieure à l'écartement mutuel.

L'invention comprend, mises à part ces dispositions principales, certaines autres dispositions qui s'utilisent de préférence en même temps et dont il sera plus explicitement question ci-après.

Dans ce qui suit, l'on va décrire des modes de réalisation préférés de l'invention en se référant au dessin ci-annexé d'une manière bien entendu non limitative.

La figure 1, de ce dessin, montre très schématiquement une installation de puisage d'eau chaude sanitaire comprenant un ballon et établi conformément à l'invention, cette installation étant représentée lors d'une période de réchauffage du ballon sans puisage.

La figure 2 montre semblablement à la figure 1 une portion de la même installation, représentée lors d'un puisage d'eau chaude sans réchauffage du ballon.

La figure 3 montre un détail dudit ballon.

D'une façon connue en soi, le ballon 1 est agencé de façon à contenir une masse d'eau chaude sous pression tout en conservant les calories de cette masse par une isolation thermique appropriée, le volume de ladite masse étant par exemple de l'ordre de la centaine de litres.

Le ballon 1 est équipé d'un premier tube 2 débouchant dans sa partie basse et d'un second tube 3 de puisage d'eau chaude débouchant dans sa partie haute.

L'extrémité, du tube 2, la plus éloignée du ballon 1, est raccordée, par l'intermédiaire d'un groupe de sécurité 4, à un réseau 5 de distribution d'eau froide sous pression.

L'extrémité aval du tube 3 est raccordée à un robinet de puisage 6.

Il est prévu également un aquastat 7 associé à un circuit d'exploitation 8 propre à commander le réchauffage de l'eau contenue dans le ballon dès que la température de cette eau à un niveau prédéterminé passe au-dessous d'un seuil prédéterminé.

En outre, on prévoit un troisième tube 9 débouchant dans le ballon à un niveau intermédiaire de celui-ci, mais généralement assez proche du bas du ballon : c'est ainsi que ce niveau est en général situé à une distance verticale H comprise entre 0 et 200 mm au-dessus du niveau moyen de l'embouchure du tube 2, pour un ballon cylindrique dont le diamètre est compris entre 400 et 500 mm.

Le trajet d'écoulement continu défini en partie par ledit tube 9 pour l'eau de réchauffage du ballon traverse successivement un échangeur thermique 10, en constituant par lui-même le secondaire 10₂ de cet échangeur, et une pompe de circulation 11 branchée de façon à envoyer l'eau vers le ballon.

L'extrémité amont du tube 9 est raccordée au tube 2 en un point P de celui-ci qui est disposé en aval du groupe de sécurité 4, généralement au-dessous du ballon 1.

L'échangeur thermique 10 pourrait être directement le corps de chauffe d'une chaudière, le primaire de cet échangeur étant alors formé par les différents passages offerts au gaz chaud provenant de la combustion d'un combustible approprié.

Dans le mode de réalisation préféré illustré, cet échangeur 10 est un échangeur à bon rendement thermique dont le primaire 10₁ est monté en série avec l'échangeur 12 d'une chaudière 13 tel que celui qui vient d'être défini et forme un circuit fermé avec ce dernier et avec une seconde pompe de circulation 15.

Quant au circuit 14, il forme avantageusement la boucle "courte" d'une installation de chauffage mixte, c'est-à-dire prévue pour assurer à la fois le chauffage central par circulation d'eau chaude dans des radiateurs et le puisage d'eau sanitaire, la boucle "longue" 16 de cette installation, équipée des radiateurs 17, étant montée en parallèle sur la boucle 14 et le basculement de l'une de ces deux boucles à l'autre étant automatiquement commandé par une vanne à trois voies 18.

On monte en outre sur le tronçon, du tube 2 compris entre le point p et l'embouchure de ce tube dans le ballon 1, un organe anti-retour 21 orienté de façon à ne rendre la circulation d'eau possible dans ledit tronçon que dans le sens sortant du ballon.

Cet organe 21 peut être placé sur l'embouchure du tube 2.

Le fonctionnement de l'installation ci-dessus décrite est le suivant.

Au démarrage, la température de l'eau contenue dans le ballon est froide, c'est-à-dire inférieure à celle de consigne à laquelle est asservi le circuit d'exploitation 8.

Ce circuit est donc excité, ce qui a pour effet d'entraîner simultanément les deux pompes 11 et 15 en plaçant la vanne 18 en sa position correspondant au "puisage", c'est-à-dire à la mise en communication de la "boucle courte" 14 avec l'échangeur 12 de la chaudière.

L'entraînement de la pompe 15 a pour effet d'allumer le brûleur 19 de la chaudière 13, ce qui chauffe l'eau de la boucle 14 ainsi que l'échangeur 10.

L'entraînement de la pompe 11 a pour effet de faire circuler l'eau dans le circuit fermé comprenant en série le tube 9 (et donc ladite pompe 11 et le secondaire 10₂ de l'échangeur 10), la portion basse du ballon 1 et le tronçon, du tube 2, compris entre le point P et l'extrémité, dudit tube, débouchant dans le ballon.

L'eau en question est soutirée dans la zone basse la plus froide du ballon 1, puis elle est réchauffée dans l'échangeur 10 et réintroduite ainsi réchauffée dans le ballon à partir de l'extrémité aval du tube 9.

Ce fonctionnement en régime de réchauffage du ballon se poursuit jusqu'à ce que la température détectée par l'aquastat 7 atteigne un seuil donné et, à compter de cet instant, le circuit 8 commande l'arrêt de la pompe 11 ainsi que celui de la pompe 15 si cette dernière n'est pas sollicitée par ailleurs.

Dès lors, pour puiser de l'eau chaude, il suffit d'ouvrir le robinet 6.

Un tel puisage d'eau chaude à travers le tube 3 est immédiatement compensé par introduction d'un volume identique d'eau froide dans le ballon à travers le tube 9.

Les deux fonctionnements qui viennent d'être décrits interviennent le plus souvent à des instants distincts vu que, d'une part, les durées respectives des périodes de puisage et de réchauffage sont dans la pratique relativement courtes et ne se recouvrent pas et que, d'autre part, le volume d'eau chaude en permanence disponible dans le haut du ballon est généralement suffisant pour subvenir aux différents besoins en eau chaude des usagers de l'installation.

Mais les deux fonctionnements indiqués, correspondant respectivement au puisage d'eau chaude et au réchauffage de l'eau du ballon, peuvent parfaitement être combinés.

Dans tous les cas, la présence de l'organe anti-retour 21 sur le tube 2 oblige la totalité du volume d'eau froide admis dans le ballon 1 à partir du réseau 5 à traverser l'échangeur 10 : les temps de réponse de l'installation pour le réchauffage de l'eau sont donc toujours réduits au minimum.

Pour éviter le plus possible de troubler, par les admissions d'eau réchauffée dans le ballon, la stratification thermique naturellement créée dans le volume d'eau de ce ballon, on agence avantageusement l'extrémité aval du tube 9 de façon telle que l'eau sortant par cette extrémité soit distribuée selon des directions horizontales ainsi que réprésenté par des flèches G sur la figure 1.

A cet effet, par exemple, on bouche axialement ladite extrémité et on évide radialement dans sa paroi latérale des fentes horizontales 20 ainsi que visible sur la figure 3.

Ces fentes 20 ont avantageusement une largeur l supérieure à leur écartement mutuel e, de façon à réduire la vitesse de sortie de l'eau de réchauffage : les valeurs respectives de ces deux cotes sont par exemple de 2 et de 1,5 mm pour un diamètre du tube 9 de l'ordre de 15 à 18 mm.

Une construction à fentes horizontales peut être également adoptée avec avantage à l'extrémité du tube 2 qui débouche dans le ballon : c'est ce qui est indiqué par les flèches F sur la figure 1. Dans un tel cas, la relation entre les longueurs et écartements des fentes est en général inversée par rapport à celle explicitée ci-dessus.

En suite de quoi, et quel que soit le mode de réalisation adopté, on dispose finalement d'une installation de distribution d'eau chaude à ballon dont la constitution et le fonctionnement résultent suffisamment de ce qui précède.

Cette installation présente de nombreux avantages par rapport à celles antérieurement connues et en particulier les suivantes :
- le nombre des tubes desservant le ballon en eau est réduit de quatre à trois, ce qui réduit semblablement le nombre des traversées étanches de la paroi (généralement inférieure) dudit ballon par lesdits tubes,
- la vitesse de réchauffage du ballon est maximum dans tous les cas de fonctionnement,
- le ballon est dépourvu du serpentin habituel,
- le rendement thermique global de l'installation est excellent du fait que l'on peut choisir pour l'échangeur thermique une construction à rendement thermique très élevé, ce rendement étant nettement supérieur à celui de l'échange thermique réalisé entre l'eau d'un ballon et l'eau qui circule dans un serpentin immergé dans ce ballon : c'est ainsi que, si l'on considère une installation de distribution d'eau chaude comprenant un ballon et une chaudière dont la puissance thermique est de l'ordre de 22 kW, il est possible de récupérer une puissance thermique de l'ordre de 15 kW avec la solution préconisée ci-dessus -correspondant à un débit d'eau de réchauffage compris entre 500 et 800 l/h lorsque la pompe 11 est excitée-, alors qu'il est difficile de récupérer plus de 7 kW avec les constructions antérieurement proposées.

## Revendications

1. Installation de distribution d'eau chaude comprenant un ballon d'eau chaude (1) équipé au total de trois tubes de desserte en eau, savoir un premier tube (2) relié à l'admission d'eau froide sous pression (4,5) et débouchant en partie basse du ballon, un deuxième tube de prélèvement d'eau chaude (3) débouchant en partie haute et un troisième tube de chauffage (9) débouchant dans le ballon plus bas que le tube de prélèvement, ce troisième tube étant monté en série avec le secondaire (10₂) d'un échangeur de chaleur et avec une pompe de circulation (11) montée de façon à entraîner l'eau en direction du ballon (1), l'extrémité amont de ce troisième tube (9) étant raccordée (en P) au premier tube (2), et un organe anti-retour (21) étant monté sur le tronçon, du premier tube (2), compris entre l'embouchure de ce tube dans le ballon (1) et le point (P) de raccordement audit tube de l'extrémité amont du troisième tube (9), dans un sens tel que ce tronçon ne puisse être parcouru que par de l'eau sortant du ballon.

2. Installation de distribution d'eau chaude selon la revendication 1, caractérisée ce que l'extrémité du troisième tube (9) qui débouche dans le ballon est bouchée en bout et évidée de fentes latérales (20) dont la largeur (l) est supérieure à l'écartement mutuel (e).

## Patentansprüche

1. Vorrichtung zur Abgabe von Warmwasser, bestehend aus einem Warmwasserspeicher (1), der mit insgesamt drei Wasserleitungen ausgerüstet ist, nämlich einer ersten Leitung (2), die mit dem Anschluß (4, 5) für unter Druck stehendes Kaltwasser verbunden ist und im unteren Teil des Speichers mündet, einer zweiten Leitung (3) zur Entnahme von Warmwasser, die im oberen Abschnitt des Speichers mündet und einer dritten Heizleitung (9), die unterhalb der Entnahmeleitung in dem Speicher mündet, wobei die dritte Leitung in Reihe mit der Sekundärseite (10₂) eines Wärmeaustauschers geschaltet und mit einer Umwälzpumpe (11) versehen ist, die so eingebaut ist, daß das Wasser in Richtung des Speichers (1) gefördert wird, und wobei ferner das strömungsaufwärts liegende Ende der dritten Leitung (9) (bei P) an die erste Leitung (2) angeschlossen und in das Leitungsstück des ersten Rohres (2) zwischen der in dem Speicher (1) liegenden Mündungsöffnung der Leitung und dem Punkt (P), an dem die Leitung mit dem strömungsaufwärts liegenden Ende des dritten Rohres (9) verbunden ist, ein Rückschlagventil (21) so eingesetzt ist, daß durch das Leitungsstück nur aus dem Speicher abströmendes Wasser fließen kann.

2. Vorrichtung zur Abgabe von Warmwasser gemäß Anspruch 1, dadurch gekennzeichnet, daß das Ende des dritten Rohres (9), das in dem Speicher mündet, an seinem Ende verschlossen und mit seitlichen Schlitzen (20) versehen ist, deren Breite (l) größer ist als der Abstand (e) der Schlitze voneinander.

## Claims

1. Hot water distribution installation comprising a hot water tank (1) equipped with a total of three water serving tubes, namely a first tube (2) connected to the pressurized cold water intake (4,5) and opening into the low part of the tank, a second tube (3) for drawing off hot water opening into the top part and a third heating tube (9) opening into the tank lower than the drawing off tube, this third tube being mounted in series with the secondary (10₂) of a heat exchanger and with a circulating pump (11) causing the water to flow in the direction of the tank (1), the upstream end of this third tube (9) being connected (at P) to the first tube (2), and a non-return member (21) being mounted on the section, of the first tube (2), comprised between the mouth of this tube in the tank (1) and the point (P) at which the uspstream end of the third tube (9) is connected to said tube, in a direction such that this section can only have flowing therethrough the water leaving the tank.

2. Hot water distribution installation according to claim 1, characterized in that the end of the third tube (9) which opens into the tank is stopped at the end and formed with lateral slits (20) whose width (l) is greater than the mutual spacing (e).
